# EUROPÄISCHE PATENTSCHRIFT

(11) **EP 0 374 723 B1**
(45) Veröffentlichungstag und Bekanntmachung des Hinweises auf die Patenterteilung: **21.09.1994**
(21) Anmeldenummer: 89123089.8
(22) Anmeldetag: 14.12.1989
(51) Int. Cl.: D01G 19/26

(54) **Kämmaschine**
Combing machine
Machine de peignage

(30) Priorität: 23.12.1988 CH 4784/88
(43) Veröffentlichungstag der Anmeldung: 27.06.1990
(73) Patentinhaber: MASCHINENFABRIK RIETER AG, CH-8406 Winterthur (CH)
(72) Erfinder: Clement, Heinz, CH-8406 Winterthur (CH)

(56) Entgegenhaltungen:
- CH-A- 395 815
- FR-A- 2 343 835
- US-A- 3 490 298
- US-A- 3 960 024

## Beschreibung

Die Erfindung bezieht sich auf eine Kämmaschine mit wenigstens einem Kämmkopf, der eine kontinuierlich drehbare Rundkammwalze, ein hin- und herbewegbares Zangenaggregat und wenigstens einen mit einer Pilgerschrittbewegung drehbaren Abreisszylinder enthält.

In bekannten Kämmaschinen dieser Art wird die Rundkammwalze von einem Antriebsmotor kontinuierlich gedreht. Der Abreisszylinder muss in jedem Kammspiel, d.h. in der Regel während jeder Umdrehung der Rundkammwalze, zuerst durch einen bestimmten Winkel rückwärts gedreht werden und anschliessend durch einen anderen, grösseren Winkel vorwärts gedreht werden. Diese Bewegung des Abreisszylinders wird in den bekannten Kämmaschinen über ein mechanisches Getriebe von der Drehung der Rundkammwalze abgeleitet. Ein solches Getriebe ist sehr kompliziert und daher teuer. Zudem enthält es relativ grosse hin und her zu bewegende Massen, die sich bei höheren Kammspielzahlen (Umdrehungszahlen der Rundkammwalze), z.B. 350 bis 400 pro Minute, nachteilig auswirken.

Aus der FR-A-2 343 835 ist eine Einrichtung zum Antrieb der Abreisszylinder bekannt, bei welcher die intermitierende Antriebsbewegung der Abreisszylinder über ein Planetenraddifferenzial in Verbindung mit einem Gelenkfünfeck mit entsprechenden Koppelgliedern erfolgt. Dieser Antrieb ist relativ aufwendig und es müssen grosse Schwungmassen bewegt werden.

Aus der weiterhin bekannten CH-A-395815 ist eine Antriebseinrichtung für die Abreisszylinder zu entnehmen, bei welcher über Stirnradgetriebe und Koppelglieder der Antrieb von einem zentralen Getriebe abgenommen wird. Dabei wird das zentrale Getriebe von einem Antriebsmotor angetrieben. Auch bei dieser Einrichtung stellt der Antrieb der Abreisszylinder eine zusätzliche Belastung des Hauptgetriebes dar, insbesondere in bezug auf die erforderliche dynamische Beschleunigung entsprechend grosser Schwungmassen.

Ein weiteres Ausführungsbeispiel ist aus der US-PS 3,960,024 zu entnehmen, wobei ebenfalls der Antrieb der Abreisszylinder über ein Zahnradgetriebe vom Hauptgetriebe abgenommen wird. Auch hierbei entstehen die bereits zuvor beschriebenen Nachteile der dynamischen Belastung des Hauptgetriebes.

Weiterhin ist aus der US-PS 3,490,298 eine Einrichtung bekannt, bei welcher ein Abreisszylinderpaar in einem Schwenkarm drehbar gelagert ist. Hierbei wird jedoch lediglich die Verschwenkbewegung der Abreisszylinder in bezug auf das Zangenaggregat beschrieben. Eine Ausführung des Drehantriebes der Abreisszylinder wird hierbei nicht aufgezeigt.

Die Aufgabe der Erfindung besteht darin, in der eingangs angegebenen Kämmaschine den Antrieb für den Abreisszylinder so auszubilden, dass die erforderlichen Bewegungen des Abreisszylinders ohne teures Getriebe mit grossen hin und her zu bewegenden Massen erzeugt werden können.

Die Aufgabe wird dadurch gelöst, dass in der erfindungsgemässen Kämmaschine zum Drehen des Abreisszylinders mit der Pilgerschrittbewegung wenigstens ein Elektromotor angeordnet ist.

Der Elektromotor, z.B. ein bürstenloser Gleichstrommotor oder ein Asynchronmotor, kann von einer Steuereinrichtung mit Antriebsimpulsen gespeist werden, die mit der Drehung der Rundkammwalze synchronisiert sind, so dass der Motor den Abreisszylinder, vorzugsweise über ein Untersetzungsgetriebe, während jedes Kammspiels zuerst rückwärts und dann vorwärts dreht. Es ist aber auch möglich, für das Rückwärts- und das Vorwärtsdrehen des Abreisszylinders je einen gesonderten Elektromotor anzuordnen, wobei jeder Motor mit dem Abreisszylinder jeweils über eine Kupplung verbunden ist.

Ausführungsbeispiele der Erfindung werden nachstehend anhand der Zeichnung näher erläutert. In dieser zeigen:
Fig. 1 Teile eines Kämmkopfes einer Kämmaschine in einem schematischen Vertikalschnitt,
Fig. 2 eine schematische Teildraufsicht auf die Abreisszylinder einer Kämmaschine mit mehreren Kämmköpfen und
Fig. 3 in einer ähnlichen Draufsicht wie Fig. 2 eine Variante.

Der in Fig. 1 schematisch dargestellte Kämmkopf besitzt eine durch einen nicht dargestellten Antriebsmotor kontinuierlich drehbare Rundkammwalze 1, welche ein Rundkammsegment 2 trägt, und ein aus einer Unterzange 3 und einer Oberzange 4 bestehendes Zangenaggregat. Die Unterzange 3 ist bei ihrem vorderen Ende an um die Achse der Rundkammwalze 1 schwenkbaren Vorderstützen 5 angelenkt und ist bei ihrem hinteren Ende an Zangenarmen 6 angelenkt, welche auf einer hin- und herschwenkbaren Zangenwelle 7 sitzen. Die Oberzange 4 ist bezüglich der Unterzange 3 um eine Achse 8 schwenkbar. Weiter besitzt der Kämmkopf zwei Abreisszylinder 9 und 10, auf welchen je eine Abreissdruckwalze 11 bzw. 12 aufliegt, und ein Abzugwalzenpaar 13.

Eine zu kämmende Watte W wird von einem Wattewickel 14, der auf zwei drehbaren Wickelwalzen 15 und 16 aufliegt, einem in der Unterzange 3 gelagerten, intermittierend drehbaren Speisezylinder 17 zugeführt. In einer zurückgezogenen Stellung (nicht dargestellt) des Zangenaggregates 3, 4 ist dieses geschlossen und hält einen aus dem Zangenaggregat herausragenden vorderen Endabschnitt der Watte W in Form eines Faserbartes fest. Der Faserbart wird von dem Rundkammsegment 2 auf der rotierenden Rundkammwalze 1 ausgekämmt. Anschliessend wird das Zangenaggregat 3, 4 in die dargestellte vorgeschobene, geöffnete Stellung bewegt. Die Abreisszylinder 9 und 10 sind inzwischen durch einen vorbestimmten Winkel rückwärts gedreht worden, um den hinteren Endabschnitt des zuvor gekämmten Faserbandes F aus der Klemmstelle des Abreisszylinders 9 mit der Abreissdruckwalze 11 nach hinten (zum Zangenaggregat hin) heraustreten zu lassen. Der vom Rundkammsegment 2 ausgekämmte Faserbart legt sich auf diesen Endabschnitt und wird mit diesem zusammen wieder in die Klemmstelle des Abreisszylinders 9 mit der Abreissdruckwalze 11 gezogen, wenn die Abreisszylinder 9 und 10 anschliessend vorwärts gedreht werden. Die Abreisszylinder 9 und 10 werden vorwärts durch einen zweiten vorbestimmten Winkel gedreht, der grösser ist als der erstgenannte vorbestimmte Winkel, z.B. etwa doppelt so gross, und sie reissen dabei den Faserbart von der im Zangenaggregat 3, 4 liegenden Watte ab. Normalerweise wird der Faserbart dabei durch einen Fixkamm hindurchgezogen, der jedoch in der Zeichnung nicht dargestellt worden ist, um die Uebersichtlichkeit nicht zu beeinträchtigen.

Die Abreisszylinder 9 und 10 müssen also in jedem Kammspiel zuerst durch einen vorbestimmten Winkel rückwärts gedreht werden und dann durch einen anderen, grösseren vorbestimmten Winkel vorwärts gedreht werden. Diese Bewegung wird Pilgerschrittbewegung genannt. Erfindungsgemäss ist zum Drehen der Abreisszylinder 9 und 10 mit der beschriebenen Pilgerschrittbewegung wenigstens ein Elektromotor 18 vorgesehen, z.B. ein bürstenloser Gleichstrommotor oder ein Asynchronmotor. Der Motor 18 ist mit den Abreisszylindern 9 und 10 über ein Untersetzungsgetriebe verbunden. Dieses enthält im dargestellten Beispiel ein Zahnrad 19 auf der Welle des Motors 18, das über einen Zahnriemen 20 mit einem zweiten Zahnrad 21 gekuppelt ist. Auf der Welle jedes der Abreisszylinder 9 und 10 sitzt je ein Zahnrad 22 bzw. 23. Die Zahnräder 22 und 23 kämmen mit einem Ritzel 24, das auf der Welle des Zahnrads 21 sitzt.

Eine elektronische Programmsteuereinrichtung 25 führt dem Elektromotor 18 über einen Verstärker 26 elektrische Antriebsimpulse zu, so dass der Elektromotor 18 die Abreisszylinder 9 und 10 während jedes Kammspiels durch die erforderlichen Winkel dreht. Die Antriebsimpulse sind mit der Drehung der Rundkammwalze 1 synchronisiert. Zu diesem Zweck sind der Steuereinrichtung 25 Ausgangssignale eines Drehzahlaufnehmers oder Positionsgebers 27 zugeführt, der Markierungen auf einem auf der Welle der Rundkammwalze 1 getragenen Element (nicht dargestellt) abtastet. Die Steuereinrichtung 25 kann zweckmässig einen Regler enthalten, der die abgegebenen Antriebsimpulse so einstellt, dass die Abreisszylinder 9 und 10 jeweils durch die erforderlichen, vorbestimmten Winkel gedreht werden. Als Regelgrösse sind diesem Regler Ausgangssignale eines Drehzahlaufnehmers oder Positionsgebers 28 zugeführt, der Markierungen auf einem auf der Welle des Motors 18 getragenen Element (nicht dargestellt) abtastet.

Die Steuereinrichtung 25 und der Verstärker 26 sind von einem Stromversorgungsgerät 29 gespeist.

Eine Kämmaschine enthält in der Regel mehrere in einer Reihe angeordnete Kämmköpfe von der Art des vorstehend beschriebenen. In einer solchen Kämmaschine ist es zweckmässig, die Abreisszylinder 9 und 10 der verschiedenen Kämmköpfe - oder wenigstens einiger derselben - durch jeweils eine gemeinsame Welle 30 bzw. 31 miteinander zu kuppeln und mit dem Elektromotor 18 über das Getriebe 19, 20, 21, 22, 23, 24 gemeinsam anzutreiben, wie in Fig. 2 schematisch dargestellt.

In einer Variante ist es auch möglich, für die beiden Drehrichtungen der Abreisszylinder 9 und 10 anstelle eines umsteuerbaren Motors 18 zwei getrennte Elektromotoren zu verwenden. Die Fig. 3 zeigt ähnlich wie Fig. 2 eine schematische Teildraufsicht auf die Abreisszylinder 9 und 10 mehrerer Kämmköpfe einer Kämmaschine. An einem Ende der gemeinsamen Wellen 30 bzw. 31 der Abreisszylinder 9 und 10 ist ein Elektromotor 18′ angeordnet, der die Abreisszylinder 9 und 10 über das Getriebe 19, 20, 21, 22, 23, 24 rückwärts dreht. In dem Getriebe ist zwischen den Zahnrädern 21 und 24 zusätzliche eine Kupplung 32 angeordnet. Am anderen Ende der Wellen 30 und 31 ist ein zweiter Elektromotor 18'' zum Vorwärtsdrehen der Abreisszylindere 9 und 10 angeordnet. Im Getriebe 19, 20, 21, 22, 23, 24 zwischen dem Motor 18˝ und den Abreisszylindern 9 und 10 ist wieder die Kupplung 32 angeordnet. Die Steuereinrichtung 25 führt den Elektromotoren 18′ und 18˝ Antriebsimpulse zu und/oder betätigt die Kupplungen 32, um die Abreisszylinder 9 und 10 während jedes Kammspiel durch die erforderlichen Winkel rückwärts und dann vorwärts zu drehen. Anstelle der Kupplungen 32 könnten auch Freiläufe verwendet werden, und zwar insbesondere entsperrbare Freiläufe, damit jeweils der Motor 18˝ nicht mitgedreht wird, wenn der Motor 18′ die Abreisszylinder 9 und 10 rückwärts dreht, und umgekehrt.

In einer anderen Variante treibt der umsteuerbare Elektromotor 18 (Fig. 1, 2) über das Getriebe 19, 20, 21, 22, 24 - ohne das Zahnrad 23 auf der Welle 31 - nur die Abreisszylinder 9. Die Abreisszylinder 10 werden dann von einem zweiten umsteuerbaren Elektromotor (nicht dargestellt) angetrieben, der am anderen Ende der Wellen 30 und 31 angeordnet ist und über ein Untersetzungsgetriebe (ähnlich dem Getriebe 19, 20, 21, 23, 24) mit der Welle 31 gekuppelt ist. Der Elektromotor 18 und der zweite, nicht dargestellte Elektromotor werden von der Steuereinrichtung 25 mit gleichen, synchronen Antriebsimpulsen gespeist.

## Patentansprüche

1. Kämmaschine, mit wenigstens einem Kämmkopf, der eine kontinuierliche über einen Antriebsmotor drehbare angetriebene Rundkammwalze (1), ein hin- und herbewegbares Zangenaggregat (3, 4) und wenigstens einen mit einer Pilgerschrittbewegung drehbaren Abreisszylinder (9) enthält, dadurch gekennzeichnet, dass zum Drehen des Abreisszylinders (9) mit der Pilgerschrittbewegung wenigstens ein Elektromotor (18; 18',18'') angeordnet ist.

2. Kämmaschine nach Anspruch 1, dadurch gekennzeichnet, dass der Elektromotor (18; 18', 18'') durch ein Untersetzungsgetriebe (19, 20, 21, 22, 23, 24) mit dem Abreisszylinder (9) gekuppelt ist.

3. Kämmaschine nach Anspruch 1 oder 2, dadurch gekennzeichnet, dass der Elektromotor (18; 18', 18'') ein bürstenloser Gleichstrommotor ist.

4. Kämmaschine nach Anspruch 1 oder 2, dadurch gekennzeichnet, dass der Elektromotor (18; 18', 18'') ein Asynchronmotor ist.

5. Kämmaschine nach einem der Ansprüche 1 bis 4, gekennzeichnet durch eine Steuereinrichtung (25) zum Speisen des Elektromotors (18; 18', 18'') mit Antriebsimpulsen, die mit der Drehung der Rundkammwalze (1) synchronisiert sind.

6. Kämmaschine nach Anspruch 5, dadurch gekennzeichnet, dass die Steuereinrichtung (25) einen Regler enthält, dem als Regelgrösse bei jeder Vorwärtsdrehung und/oder bei jeder Rückwärtsdrehung des Abreisszylinders (9) der Drehwinkel des Elektromotors (18; 18', 18'') zugeführt ist.

7. Kämmaschine nach einem der Ansprüche 1 bis 6, in welcher der Kämmkopf zwei Abreisszylinder (9, 10) enthält, dadurch gekennzeichnet, dass der Elektromotor (18; 18', 18'') beide Abreisszylinder (9, 10) synchron dreht.

8. Kämmaschine nach einem der Ansprüche 1 bis 6, in welcher der Kämmkopf zwei Abreisszylinder (9, 10) enthält, dadurch gekennzeichnet, dass der Elektromotor (18) mit einem der Abreisszylinder (9) gekuppelt ist und dass mit dem zweiten Abreisszylinder (10) ein zweiter Elektromotor gekuppelt ist.

9. Kämmaschine nach einem der Ansprüche 1 bis 8, mit mehreren Kämmköpfen, dadurch gekennzeichnet, dass die Abreisszylinder (9) wenigstens einiger der Kämmköpfe, vorzugsweise aller Kämmköpfe, miteinander mechanisch gekuppelt sind und von dem Elektromotor (18; 18', 18'') gemeinsam gedreht werden.

10. Kämmaschine nach einem der Ansprüche 1 bis 9, dadurch gekennzeichnet, dass der Elektromotor (18) umsteuerbar ist, um den Abreisszylinder (9) in der Pilgerschrittbewegung sowohl vorwärts als auch rückwärts zu drehen.

11. Kämmaschine nach einem der Ansprüche 1 bis 9, dadurch gekennzeichnet, dass der Elektromotor (18') den Abreisszylinder (9) über eine Kupplung (32) nur in einer Richtung dreht und dass zum Drehen des Abreisszylinders (9) in der entgegengesetzten Richtung ein zweiter Elektromotor (18'') und eine zweite Kupplung (32) angeordnet sind.

12. Kämmaschine nach einem der Ansprüche 1 bis 9, dadurch gekennzeichnet, dass der Elektromotor (18') den Abreisszylinder (9) über einen Freilauf (32) nur in einer Richtung dreht und dass zum Drehen des Abreisszylinders (9) in der entgegengesetzten Richtung ein zweiter Elektromotor (18'') und ein zweiter Freilauf (32) angeordnet sind.

13. Kämmaschine nach Anspruch 12, dadurch gekennzeichnet, dass die beiden Freiläufe (32) entsperrbare Freiläufe sind.

## Claims

1. A combing machine with at least one combing head, comprising a driven comb cylinder (1) continuously rotatable by a drive motor, a reciprocatable nipper arrangement (3, 4) and at least one detaching cylinder (9) rotatable in a pilgrim-step movement, characterized in that at least one electromotor (18; 18', 18'') is arranged for rotating the detaching cylinder (9) with the pilgrim-step movement.

2. A combing machine as claimed in claim 1, characterized in that the electromotor (18; 18', 18'') is coupled with the detaching cylinder (9) through a step-down gear (19, 20, 21, 22, 23, 24).

3. A combing machine as claimed in claim 1 or 2, characterized in that the electromotor (18; 18', 18'') is a brushless D.C. motor.

4. A combing machine as claimed in claim 1 or 2, characterized in that the electromotor (18; 18', 18'') is an asynchronous motor.

5. A combing machine as claimed in one of the claims 1 to 4, characterized by a control device (25) for feeding the electromotor (18; 18', 18'') with drive pulses which are synchronized with the rotation of the comb cylinder (1).

6. A combing machine as claimed in claim 5, characterized in that the control device (25) comprises a control means which is supplied with the rotational angle of the electromotor (18; 18', 18'') as a control value during each forward movement and/or return movement of the detaching cylinder (9).

7. A combing machine as claimed in one of the claims 1 to 6, in which the combing head comprises two detaching rollers (9, 10), characterized in that the electromotor (18; 18', 18'') rotates both detaching cylinders (9, 10) synchronously.

8. A combing machine as claimed in one of the claims 1 to 6, in which the combing head comprises two detaching cylinders (9, 10), characterized in that the electromotor (18) is coupled with a detaching cylinder (9) and that a second electromotor is coupled with the second detaching cylinder (10).

9. A combing machine as claimed in one of the claims 1 to 8, with several combing heads, characterized in that the detaching cylinders (9) of at least some of the combing heads, preferably all combing heads, are mechanically coupled with one another and are rotated jointly by the electromotor (18; 18', 18'').

10. A combing machine as claimed in one of the claims 1 to 9, characterized in that the electromotor (18) is reversable so as to rotate the detaching cylinder (9) both forward and backward in the pilgrim-step movement.

11. A combing machine as claimed in one of the claims 1 to 9, characterized in that the electromotor (18') rotates the detaching cylinder (9) via a coupling (32) only in one direction and that a second electromotor (18'') and a second coupling (32) are arranged for rotating the detaching cylinder (9) in the opposite direction.

12. A combing machine as claimed in one of the claims 1 to 9, characterized in that the electromotor (18') rotates the detaching cylinder (9) via a free-wheel only in one direction and that a second electromotor (18'') and a second free-wheel (32) are arranged for rotating the detaching cylinder (9) in the opposite direction.

13. A combing machine as claimed in claim 12, characterized in that the two free-wheels (32) are unlockable free-wheels.

## Revendications

1. Peigneuse avec au moins une tête de peignage qui comprend un rouleau de peigne circulaire (1) entraîné continuellement en rotation par un moteur d'entraînement, un ensemble de pinces (3, 4) pouvant être mu en va-et-vient, et au moins un cylindre arracheur (9) pouvant être mis en rotation avec un mouvement à pas de pèlerin,
caractérisée par le fait
qu'au moins un moteur électrique (18; 18', 18'') est aménagé pour mettre le cylindre arracheur (9) en rotation avec le mouvement à pas de pèlerin.

2. Peigneuse selon revendication 1,
caractérisée par le fait que
le moteur électrique (18; 18', 18'') est accouplé avec le cylindre arracheur (9) via un démultiplicateur (19, 20, 21, 22, 23, 24).

3. Peigneuse selon revendication 1 ou 2,
caractérisée par le fait que
le moteur électrique (18; 18', 18'') est un moteur à courant continu sans balais.

4. Peigneuse selon revendication 1 ou 2,
caractérisée par le fait que
le moteur électrique (18; 18', 18'') est un moteur asynchrone.

5. Peigneuse selon l'une des revendications 1 à 4,
caractérisée par un arrangement d'asservissement (25) servant à alimenter le moteur électrique (18; 18', 18'') avec des impulsions de commande qui sont synchronisées avec la rotation du rouleau de peigne circulaire (1).

6. Peigneuse selon revendication 5,
caractérisée par le fait que
l'arrangement d'asservissement (25) contient un régulateur qui reçoit comme variable commandée, l'écart angulaire du moteur électrique (18; 18', 18''), à chaque rotation en avant et/ou à chaque rotation en arrière du cylindre arracheur (9).

7. Peigneuse selon l'une des revendications 1 à 6, dans laquelle la tête de peignage contient deux cylindres arracheurs (9, 10),
caractérisée par le fait que
le moteur électrique (18; 18', 18'') fait tourner d'une manière synchrone les deux cylindres arracheurs (9, 10).

8. Peigneuse selon l'une des revendications 1 à 6, dans laquelle la tète de peignage contient deux cylindres arracheurs (9, 10),
caractérisée par le fait que
le moteur électrique (18) est accouplé avec un des cylindres arracheurs (9), et qu'un deuxième moteur électrique est accouplé avec le deuxième cylindre arracheur (10).

9. Peigneuse selon l'une des revendications 1 à 8, possédant plusieurs têtes de peignage,
caractérisée par le fait que
les cylindres arracheurs (9) d'au moins quelques unes des tètes de peignage, de préférence de toutes les têtes de peignage, sont reliés ensemble mécaniquement, et sont mis ensemble en rotation par le moteur électrique (18; 18', 18'').

10. Peigneuse selon l'une des revendications 1 à 9,
caractérisée par le fait que
le moteur électrique (18) est réversible, afin de faire tourner le cylindre arracheur (9) en mouvement à pas de pèlerin aussi bien en avant qu'en arrière.

11. Peigneuse selon l'une des revendications 1 à 9,
caractérisée par le fait que
le moteur électrique (18') fait tourner le cylindre arracheur (9) seulement dans une direction, à l'aide d'un embrayage (32), et que, pour faire tourner le cylindre arracheur (9) dans la direction apposée, un deuxième moteur électrique (18'') et un deuxième embrayage (32) sont aménagés.

12. Peigneuse selon l'une des revendications 1 à 9,
caractérisée par le fait que
le moteur électrique (18') fait tourner le cylindre arracheur (9) seulement dans une direction, à l'aide d'une roue libre (32), et que, pour faire tourner le cylindre arracheur (9) dans la direction opposée, un deuxième moteur électrique (18'') et une deuxième roue libre (32) sont aménagés.

13. Peigneuse selon revendication 12,
caractérisée par le fait que
les deux roues libre (32) sont des roues libres pouvant être débloquées.
